# EUROPÄISCHE PATENTSCHRIFT

(11) **EP 0 604 739 B1**
(45) Veröffentlichungstag und Bekanntmachung des Hinweises auf die Patenterteilung: **23.10.1996**
(21) Anmeldenummer: 93118014.5
(22) Anmeldetag: 06.11.1993
(51) Int. Cl.: E04F 19/08, E06B 5/16

(54) **Revisionsabdeckung**
Inspection cover
Porte de visite

(30) Priorität: 31.12.1992 DE 4244578
(43) Veröffentlichungstag der Anmeldung: 06.07.1994
(73) Patentinhaber: Lahrmann, Eva-Maria, 59494 Soest (DE)
(72) Erfinder: Langenhorst, Christoph, D-59494 Soest (DE)
(74) Vertreter: Honke, Manfred, Dr.-Ing.

(56) Entgegenhaltungen:
- DE-A- 2 500 088
- DE-A- 3 517 836
- DE-C- 3 839 673
- DE-U- 8 417 727

## Beschreibung

Die Erfindung betrifft eine Revisionsabdeckung mit einem Revisionsrahmen für Wand- und Deckeneinbau, mit einem in den Revisionsrahmen einsetzbaren Revisionsdeckel, wobei zum Abdichten des Spaltes zwischen Rahmenprofilen vom Revisionsrahmen und Revisionsdeckel ein umlaufendes Dichtungsprofil vorhanden ist, welches bei Hitzeentwicklung aufquillt, wobei ferner das Dichtungsprofil auf der Innenseite der Rahmenprofile des Revisionsrahmens angeordnet ist, und wobei die den Spalt zwischen Revisionsrahmen und Revisionsdeckel bildenden Rahmenschenkel der Rahmenprofile Durchbrechungen zum Hindurchtreten des bei Hitzeeinwirkung aufquillenden Dichtungsmaterials aufweisen.

Es ist eine derartige Revisionsabdeckung bekannt, deren Revisionsrahmen sich in einer abgehängten Unterdecke befinden kann. Der Revisionsdeckel ist in dem Revisionsrahmen um eine Gelenkachse schwenkbar gelagert. Zwischen dem Revisionsrahmen und der Innenseite der Öffnung der Unterdecke ist ein Abstand vorgesehen, welcher zur Aufnahme eines Laminatstreifens als Dichtungsprofil dient. Im Brandfalle dehnt sich dieser Laminatstreifen aus und dringt durch Durchbrechungen im Revisionsrahmen hindurch, so daß der zwischen dem Revisionsrahmen und dem Revisionsdeckel befindliche Spalt verschlossen wird. Die Durchbrechungen in dem Revisionsrahmen sollen eine einfache Unterbringung und Befestigung des Laminatstreifens ermöglichen (vgl. DE-A-35 17 836).

Im übrigen kennt man eine Revisionsabdeckung, bei welcher das im Brandfall aufschäumende Dichtungsprofil in einer außenliegenden Nut entweder der Rahmenprofile für den Revisionsrahmen oder für den Revisionsdeckel untergebracht ist. Diese außenliegende Unterbringung des Dichtungsprofils ist schon deshalb unbefriedigend, weil mechanische Beschädigungen nicht ausgeschlossen sind. Auch ein selbständiges Lösen des Dichtungsprofiles liegt im Bereich des Möglichen.

Der Erfindung liegt die Aufgabe zugrunde, eine Revisionsabdeckung der eingangs beschriebenen Ausführungsform zu schaffen, bei welcher eine einwandfreie Positionierung des Dichtungsprofils gewährleistet ist.

Diese Aufgabe löst die Erfindung bei einer gattungsgemäßen Revisionsabdeckung dadurch, daß das Dichtungsprofil auf der Innenseite der Rahmenprofile des Revisionsrahmens und/oder des Revisionsdeckels angeordnet ist, und daß die spaltbildenden Rahmenschenkel der Rahmenprofile mit einem umlaufenden Z-Profil eine Kammer zur Aufnahme des Dichtungsprofils bilden, wobei das Z-Profil mit seinem einen Z-Schenkel auf der in den Revisionsdeckel bzw. Revisionsrahmen eingesetzten Dämmplatte aufliegt, mit seinem anderen Z-Schenkel gegen die Rahmenschenkel anliegt bzw. gerichtet ist und mit seinem Querschenkel die Dämmplatte übergreift. - Diese Maßnahmen der Erfindung haben zunächst einmal zur Folge, daß das auf der Innenseite der Rahmenprofile von entweder Revisionsrahmen oder Revisionsdeckel angeordnete Dichtungsprofil gegen Beschädigungen geschützt und gegen ein selbständiges Lösen gesichert ist. Das im Brandfalle aufquillende bzw. aufschäumende Dichtungsmaterial kann durch die vorhandenen Durchbrechungen unschwer hindurchtreten, um den Spalt zwischen Revisionsrahmen und Revisionsdeckel abzudichten. Diese Durchbrechungen ermöglichen eine Sichtkontrolle, ob nämlich das Dichtungsprofil tatsächlich eingelegt worden ist. Insoweit wird eine optische Qualitätskontrolle sowohl für die Fertigung als auch für den Benutzer verwirklicht. Darüber hinaus gewährleistet das Z-Profil eine einwandfreie Lagefixierung des Dichtungsprofils.

Weitere vorteilhafte Ausgestaltungen der Erfindung sind im folgenden aufgeführt. So lehrt die Erfindung, daß die spaltbildenden bzw. begrenzenden Rahmenschenkel der Rahmenprofile mit einer in den Revisionsdeckel bzw. Revisionsrahmen eingesetzten Dämmplatte eine Kammer zur Aufnahme des Dichtungsprofils bilden, insoweit also eine einwandfreie Positionierung des Dichtungsprofils auf der Innenseite der Rahmenschenkel gewährleistet ist. Vorzugsweise sind die Durchbrechungen in den spaltbildenden Rahmenschenkeln als Lochreihen oder Schlitzreihen ausgebildet, wobei vorgegebene Lochdurchmesser bzw. Schlitzbreiten gewählt sind, die im Brandfall ein einwandfreies Hindurchtreten des aufquillenden bzw. aufschäumenden Dichtungsprofils gewährleisten.

Nach einer anderen Ausführungsform der Erfindung ist vorgesehen, daß zumindest auf einem Rahmenprofil des Revisionsrahmens zumindest eine in Rahmenebene aufspreizbare Sicherungsfeder angeordnet ist, daß das zugeordnete Rahmenprofil des Revisionsdeckels eine Tasche zur Aufnahme eines aufgespreizten Federschenkels der Sicherungsfeder aufweist, und daß der aufspreizbare Federschenkel auf dem Rahmenprofil des Revisionsrahmens mittels eines Schmelzlotes in Ausgangsstellung zurückgehalten bzw. gespannt ist. Zwar ist es bereits bekannt, daß der Revisionsdeckel auf seiner Rückseite zumindest im Bereich eines stählernen Eckwinkels ein aufspreizbares Federblatt aufweist, welches in Ausgangsstellung mittels eines Schmelzriegels zurückgehalten ist und bei aufgeschmolzenem Schmelzriegel über den betreffenden Eckwinkel des Revisionsrahmens aufspreizt, jedoch wird dadurch eine einwandfreie Halterung des Revisionsdeckels im Brandfalle dann nicht erreicht, wenn die Revisionsabdeckung beispielsweise in eine Wand eingebaut ist. Denn dann kann der Revisionsdeckel unkontrolliert nach innen oder außen öffnen. Das wird im Rahmen der erfindungsgemäßen Maßnahmen vermieden. Stets wird der Revisionsdeckel unabhängig von seinem Scharnier und dem Deckelverschluß einwandfrei arretiert. Aus diesem Grunde empfiehlt die Erfindung weiter, daß für die Sicherungsfeder eine zum Revisionsdeckel hin offene Abdeckung vorgesehen ist, die zugleich als Niederhalter und Führung für den aufspreizbaren Federschenkel funktioniert, so daß der aufgespreizte Federschenkel tatsächlich einwandfrei in die gegenüberliegende Tasche auf dem zugeordneten Rahmenprofil des Revisionsdeckels eintritt.

Im folgenden wird die Erfindung anhand einer lediglich ein Ausführungsbeispiel darstellenden Zeichnung näher erläutert; es zeigen:
- Fig. 1: Teilweise eine erfindungsgemäße Revisionsabdeckung in Draufsicht,
- Fig. 2: einen Schnitt AA durch den Gegenstand nach Fig. 1,
- Fig. 3: eine Ansicht in Richtung des Pfeiles X auf einen Rahmenschenkel des Revisionsdeckels für den Gegenstand nach Fig. 2 und
- Fig. 4: einen Ausschnitt aus dem Gegenstand nach Fig. 1 mit aufgespreiztem Federschenkel.

In den Figuren ist eine Revisionsabdeckung mit einem Revisionsrahmen 1 für Wand- und Deckeneinbau dargestellt, und zwar mit einem in den Revisionsrahmen 1 einsetzbaren Revisionsdeckel 2 mit Deckelverschluß 3, wobei zum Abdichten des Spalts S zwischen den Rahmenprofilen 4 von Revisionsrahmen 1 und Revisionsdeckel 2 ein umlaufendes Dichtungsprofil 5 vorhanden ist, welches bei Hitzeentwicklung aufquillt bzw. aufschäumt. Das Dichtungsprofil 5 ist nach dem Ausführungsbeispiel auf der Innenseite der Rahmenprofile 4 des Revisionsdeckels 2 angeordnet. Die den Spalt S zwischen Revisionsrahmen 1 und Revisionsdeckel 2 bildenden Rahmenschenkel 6 der Rahmenprofile 4 weisen Durchbrechungen 7 zum Hindurchtreten des bei Hitzeeinwirkung aufquillenden bzw. aufschäumenden Dichtungsmaterials auf. Die spaltbildenden bzw. spaltbegrenzenden Rahmenschenkel 6 bilden mit einem umlaufenden Z-Profil 8 eine Kammer 9 zur Aufnahme und einwandfreien Lagefixierung des Dichtungsprofils 5, wobei das Z-Profil 8 mit seinem einen Z-Schenkel 10 auf einer in den Revisionsdeckel 2 eingesetzten Dämmplatte 11 aufliegt, mit seinem anderen Z-Schenkel 12 gegen die Rahmenschenkel 6 anliegt bzw. gerichtet ist und mit seinem Querschenkel 13 die Dämmplatte 11 übergreift. Der aufliegende Z-Schenkel 10 ist an dem betreffenden Rahmenprofil 4 des Revisionsdeckels 2 befestigt, z. B. verschraubt. Die Durchbrechungen 7 sind als Lochreihen ausgebildet.

Außerdem ist auf zumindest einem Rahmenprofil 4 des Revisionsrahmens 1 zumindest eine in Rahmenebene aufspreizbare Sicherungsfeder 14 angeordnet. Das zugeordnete Rahmenprofil 4 des Revisionsdeckels 2 weist eine Tasche 15 zur Aufnahme eines aufgespreizten Federschenkels 16 der Sicherungsfeder 14 auf. Der aufspreizbare Federschenkel 16 ist auf dem Rahmenprofil 4 des Revisionsrahmens 1 mittels eines Schmelzlotes 17 bzw. -riegels in Ausgangsstellung zurückgehalten bzw. gespannt und wird nur im Brandfalle freigegeben. Für die Sicherungsfeder 14 ist eine zum Revisionsdeckel 2 hin offene Abdeckung 18 und gleichsam Führung bzw. Niederhaltung vorgesehen.

## Patentansprüche

1. Revisionsabdeckung mit einem Revisionsrahmen (1) für Wand- und Deckeneinbau, mit einem in den Revisionsrahmen (1) einsetzbaren Revisionsdeckel (2), wobei zum Abdichten des Spaltes (S) zwischen Rahmenprofilen (4) vom Revisionsrahmen (1) und Revisionsdeckel (2) ein umlaufendes Dichtungsprofil (5) vorhanden ist, welches bei Hitzeentwicklung aufquillt, wobei ferner das Dichtungsprofil (5) auf der Innenseite der Rahmenprofile (4) des Revisionsrahmens (1) angeordnet ist, und wobei die den Spalt (S) zwischen Revisionsrahmen (1) und Revisionsdeckel (2) bildenden Rahmenschenkel (6) der Rahmenprofile (4) Durchbrechungen (7) zum Hindurchtreten des bei Hitzeeinwirkung aufquillenden Dichtungsmaterials aufweisen, **dadurch gekennzeichet,** daß das Dichtungsprofil (5) auf der Innenseite der Rahmenprofile (4) des Revisionsrahmens (1) und/oder des Revisionsdeckels (2) angeordnet ist, und daß die spaltbildenden Rahmenschenkel (6) der Rahmenprofile (4) mit einem umlaufenden Z-Profil (8) eine Kammer (9) zur Aufnahme des Dichtungsprofils (5) bilden, wobei das Z-Profil (8) mit seinem einen Z-Schenkel (10) auf der in den Revisionsdeckel (2) bzw. Revisionsrahmen (1) eingesetzten Dämmplatte (11) aufliegt, mit seinem anderen Z-Schenkel (12) gegen die Rahmenschenkel (6) anliegt bzw. gerichtet ist und mit seinem Querschenkel (13) die Dämmplatte (11) übergreift.

2. Revisionsabdeckung nach Anspruch 1, dadurch gekennzeichnet, daß die spaltbildenden Rahmenschenkel (6) der Rahmenprofile (4) mit einer in den Revisionsdeckel (2) bzw. Revisionsrahmen (1) eingesetzten Dämmplatte (11) eine Kammer (9) zur Aufnahme des Dichtungsprofils (5) bilden.

3. Revisionsabdeckung nach Anspruch 1 oder 2, dadurch gekennzeichnet, daß die Durchbrechungen (7) in den spaltbildenden Rahmenschenkeln (6) als Lochreihen oder Schlitzreihen ausgebildet sind.

4. Revisionsabdeckung nach einem der Ansprüche 1 bis 3 und unabhängig davon, dadurch gekennzeichnet, daß auf einem Rahmenprofil (4) des Revisionsrahmens (1) eine in Rahmenebene aufspreizbare Sicherungsfeder (14) angeordnet ist, daß das zugeordnete Rahmenprofil (4) des Revisionsdeckels (2) eine Tasche (15) zur Aufnahme eines aufgespreizten Federschenkels (16) der Sicherungsfeder (14) aufweist, und daß der aufspreizbare Federschenkel (16) auf dem Rahmenprofil (4) des Revisionsrahmens (1) mittels eines Schmelzlotes (17) in Ausgangsstellung zurückgehalten bzw. gespannt ist.

5. Revisionsabdeckung nach einem der Ansprüche 1 bis 4, dadurch gekennzeichnet, daß für die Sicherungsfeder (14) eine zum Revisionsdeckel (2) hin offene Abdeckung (18) vorgesehen ist.

## Claims

1. An inspection covering with an inspection frame (1) for incorporation in walls and ceilings, with an inspection cover (2) able to be inserted into the inspection frame (1), in which to seal the gap (S) between frame sections (4) of the inspection frame (1) and inspection cover (2), a sealing section (5) is present, running all around, which swells when heat develops, in which in addition the sealing section (5) is arranged on the inner side of the frame sections (4) of the inspection frame (1), and in which the frame shanks (6) of the frame sections (4) forming the gap (S) between the inspection frame (1) and inspection cover (2) have openings (7) for the sealing material, swelling under the development of heat, to pass through, characterised in that the sealing section (5) is arranged on the inner side of the frame sections (4) of the inspection frame (1) and/or of the inspection cover (2), and that the gap-forming frame shanks (6) of the frame sections (4) form with a Z-section (8), running all around, a chamber (9) to receive the sealing section (5), in which the Z-section (8) lies with its one Z-shank (10) on the insulating plate (11) inserted into the inspection cover (2) or inspection frame (1), lies against or is directed towards the frame shanks (6) with its other Z-shank (12), and engages over the insulating plate (11) with its transverse shank (13).

2. An inspection covering according to Claim 1, characterised in that the gap-forming frame shanks (6) of the frame sections (4) form with an insulating plate (11), inserted into the inspection cover (2) or inspection frame (1), a chamber (9) to receive the sealing section (5).

3. An inspection covering according to Claim 1 or 2, characterised in that the openings (7) in the gap-forming frame shanks (6) are constructed as rows of holes or rows of slits.

4. An inspection covering according to one of Claims 1 to 3 and independent therefrom, characterised in that on a frame section (4) of the inspection frame (1) a retaining spring (14) is arranged which is capable of expanding in the plane of the frame, that the associated frame section (4) of the inspection cover (2) has a pocket (15) to receive an expanded spring shank (16) of the retaining spring (14), and that the expandable spring shank (16) is held back or braced in initial position on the frame section (4) of the inspection frame (1) by means of a melting solder (17).

5. An inspection covering according to one of Claims 1 to 4, characterised in that a covering (18), open towards the inspection cover (2), is provided for the retaining spring (14).

## Revendications

1. Couverture de regard comportant un cadre de regard (1) pour montage dans un mur ou un plafond, comportant un couvercle de regard (2) à insérer dans le cadre de regard (1), dans lequel pour l'étanchéité de la fente (S) entre des profilés de cadre (4) du cadre de regard (1) et le couvercle de regard (2) il est prévu un profilé d'étanchéité (5) périphérique, qui gonfle en cas de dégagement de chaleur, dans lequel en outre le profilé d'étanchéité (5) est placé sur le côté intérieur des profilés de cadre (4) du cadre de regard (1), et dans lequel les côtés de cadre (6), formant la fente (S) entre le cadre de regard (1) et le couvercle de regard (2), des profilés de cadre (4), présentent des ajours (7) pour le passage du matériau d'étanchéité gonflant sous l'action de la chaleur, caractérisée en ce que le profilé d'étanchéité (5) est placé sur le côté intérieur des profilés de cadre (4) du cadre de regard (1) et/ou du couvercle de regard (2), et en ce que les côtés de cadre (6), formant la fente, des profilés de cadre (4) forment, avec un profilé en Z (8) périphérique, une chambre (9) destinée à recevoir le profilé d'étanchéité (5), le profilé en Z (8) reposant avec une de ses branches de Z (10) sur la plaque d'isolation (11) insérée dans le couvercle de regard (2) ou le cadre de regard (1), s'applique ou est dirigé avec son autre branche de Z (12) contre les côtés de cadre (6) et passe avec sa branche transversale (13) sur la plaque d'isolation (11).

2. Couverture de regard selon la revendication 1, caractérisée en ce que les côtés de cadre (6) formant la fente, des profilés de cadre (4), forment avec une plaque d'isolation (11), insérée dans le couvercle de regard (2) ou le cadre de regard (1), une chambre (9) destinée à recevoir le profilé d'étanchéité (5).

3. Couverture de regard selon la revendication 1 ou 2, caractérisée en ce que les ajours (7) dans les côtés de cadre (6), formant la fente, sont des rangées de trous ou des rangées de fentes.

4. Couverture de regard selon l'une des revendications 1 à 3 et indépendamment de ceci, caractérisée en ce que sur un profilé de cadre (4) du cadre de regard (1), il est prévu un ressort de sûreté (14), écartable dans le plan du cadre, en ce que le profilé de cadre (4) associé du couvercle de regard (2) présente une poche (15) destinée à recevoir une branche de ressort (16) écartée du ressort de sûreté (14), et en ce que la branche de ressort (16) écartable est retenue en position initiale ou tendue sur le profilé de cadre (4) du cadre de regard (1), au moyen d'un brasage fusible (17).

5. Couverture de regard selon l'une des revendications 1 à 4, caractérisée en ce que pour le ressort de sûreté (14) il est prévu une couverture (18) ouverte vers le couvercle de regard (2).
